# EUROPÄISCHE PATENTANMELDUNG

(11) **EP 4 622 000 A1**
(43) Veröffentlichungstag der Anmeldung: **24.09.2025**
(21) Anmeldenummer: 24165238.7
(22) Anmeldetag: 21.03.2024
(51) Int. Cl.: H01Q 3/24, H01Q 21/20, H01Q 21/24

(54) **SCHALTBARE BREITBANDANTENNE**

(71) Anmelder: Siemens Aktiengesellschaft, 80333 München (DE)
(72) Erfinder: Mayer, Lukas Walter, 1190 Wien (AT); Demmer, Andreas, 1210 Wien (AT); Resel, Leopold, 1030 Wien (AT); Schiefer, Martin, 3100 St. Pölten (AT)
(74) Vertreter: Siemens Patent Attorneys

(57) **Zusammenfassung**

Schaltbare Breitbandantenne (ANT) mit einem Antennen-Einspeisepunkt (SP) zur Einspeisung eines Eingangs-Signals, ferner umfassend vier bezüglich des Antennen-Einspeisepunkts parallelgeschaltete Antennenpfade (AE) mit jeweils einer Anpassungs-Schaltung (AS), einer Teiler-Schaltung (TS), einer Steuer-Schaltung (SS) und einem Dipol-Antennenelement (DP), wobei jeweils zwei Dipol-Antennenelemente in einer ersten Polarisationsrichtung angeordnet sind, und
- die jeweilige Anpassungs-Schaltung (AS) konfiguriert ist, zwischen dem Antennen-Einspeisepunkt (SP) und der Teiler-Schaltung (TS) eine Impedanz-Anpassung für das Eingangs-Signal herzustellen, und
- die jeweilige Teiler-Schaltung (TS) zwei Teiler-Leitungen (TL1, TL2) zwischen einem Eingangs-Punkt (EP) und zwei Ausgangs-Punkten (AP1, AP2) aufweist, und die Teiler-Schaltung (TS) ferner so konfiguriert ist, ein über die Anpassungs-Schaltung (AS) dem Eingangs-Punkt (EP) bereitgestelltes Signal symmetrisch zu teilen und dem jeweiligen Ausgangs-Punkt (AP1, AP2) der Teiler-Schaltung (TS) zuführen, welche mit dem jeweiligen Dipol-Antennenelement (DP) verbunden ist, und
- das Steuer-Schaltung (SS) zwei elektronisch steuerbare Impedanzen (D1, D2) aufweist, , wobei die beiden elektronisch steuerbaren Impedanzen (D1, D2) jeweils gegenläufig angeordnet sind, und die Steuer-Schaltung (SS) dazu eingerichtet ist, jeweilige Steuerspannungen den jeweiligen elektronisch steuerbaren Impedanzen (D1, D2) bereitzustellen, sodass unterschiedliche Reflexionsfaktoren zwischen den beiden elektronisch steuerbaren Impedanzen (D1, D2) eingestellt sind, um das durch die Anpassungs-Schaltung (AS) bereitgestellte Signal zu schalten und damit die Antennencharakteristik der schaltbaren Breitbandantenne (ANT) zu steuern.

## Beschreibung

Die Erfindung betrifft ein schaltbare Breitbandantenne.

Für den Mobilfunk der fünften oder sechsten Generation und WLAN der neuesten Generation sollen breitbandige Datenübertragungen unter Verwendung zahlreicher Frequenzbänder eingesetzt werden.

Dabei sollen derartige breitbandige Datenübertragungen für unterschiedlichste Anwendungen gut angepasst sein und eine umschaltbare Richtcharakteristik der Antenne aufweisen, um auch eine optimale Anpassung einer Anwendung an eine Umgebung zu erreichen.

Zusätzlich soll eine Antenne integrierbar sein, also keine externen Antennen aufweisen und einfach herzustellen sein.

All diese Anforderungen werden im Stand der Technik noch nicht von einer einzigen Antenne erfüllt.

Derzeit weisen breitbandige Antennen eine feste Richtcharakteristik auf, wobei die Richtcharakteristik zwischen unterschiedlichen Antennen umgeschaltet werden kann (engl. "antenna diversity").

Es ist daher Aufgabe der Erfindung eine breitbandige, in der Charakteristik umschaltbare Antenne bereitzustellen, welche einfach herzustellen und einfach zu integrieren ist.

Die Aufgabe der Erfindung wird durch eine schaltbare Breitbandantenne mit einem Antennen-Einspeisepunkt zur Einspeisung eines Eingangs-Signals gelöst, ferner umfassend vier bezüglich des Antennen-Einspeisepunkts parallelgeschaltete Antennenpfade mit jeweils einer Anpassungs-Schaltung, einer Teiler-Schaltung, einer Steuer-Schaltung und einem Dipol-Antennenelement, wobei jeweils zwei Dipol-Antennenelemente in einer ersten Polarisationsrichtung angeordnet sind, und die weiteren zwei Dipol-Antennenelemente in einer zweiten Polarisationsrichtung, welche normal auf die erste Polarisationsrichtung normal ausgerichtet ist, angeordnet sind, und
- die jeweilige Anpassungs-Schaltung konfiguriert ist, zwischen dem Antennen-Einspeisepunkt und der Teiler-Schaltung eine Impedanz-Anpassung für das Eingangs-Signal herzustellen, und
- die jeweilige Teiler-Schaltung zwei Teiler-Leitungen zwischen einem Eingangs-Punkt und zwei Ausgangs-Punkten der Teiler-Schaltung mit einer gemeinsamen Bezugsfläche aufweist, und die Teiler-Schaltung ferner so konfiguriert ist, ein über die Anpassungs-Schaltung dem Eingangs-Punkt bereitgestelltes Signal symmetrisch zu teilen und dem jeweiligen Ausgangs-Punkt der Teiler-Schaltung zuführen, welche mit dem jeweiligen Dipol-Antennenelement verbunden ist, und
- die Steuer-Schaltung zwei elektronisch steuerbare Impedanzen aufweist, für welche jeweils zumindest zwei vorbestimmte Reflexionsfaktoren einstellbar sind, wobei jeweils eine der beiden Teiler-Leitungen der Teiler-Schaltung mit der Bezugsfläche der Teiler-Schaltung über jeweils eine der beiden elektronisch steuerbaren Impedanzen verbunden sind, , und die Steuer-Schaltung dazu eingerichtet ist, jeweilige Steuerspannungen den jeweiligen elektronisch steuerbaren Impedanzen bereitzustellen, sodass unterschiedliche Reflexionsfaktoren zwischen den beiden elektronisch steuerbaren Impedanzen eingestellt sind, um das durch die Anpassungs-Schaltung bereitgestellte Signal zu schalten und damit die Antennencharakteristik der schaltbaren Breitbandantenne zu steuern.

Dadurch wird erreicht, dass die Antenne ein im Frequenzbereich sehr breitbandiges Verhalten erlangt, beispielsweise 4 - 7 GHz, sowie die Dipole schalten kann, um eine anpassbare Antennen-Charakteristik zu erhalten.

Es ist vorteilhaft, wenn die jeweils zwei Dipol-Antennenelemente in einem Abstand von etwa der halben Wellenlänge oder eines ganzzahligen Vielfachen der halben Wellenlänge des Eingangs-Signals zueinander angeordnet sind.

Bei schwierigen Umgebungen kann die Umschaltung der Richtcharakteristik automatisch, das heißt adaptiv erfolgen.

Durch die vorhandenen Polarisationsmoden kann die Diversität im Vergleich zu separaten Antennen erhöht werden.

Umschaltbare Richtcharakteristiken sind für unterschiedliche Anwendungsfälle besonders vorteilhaft.

Darüber hinaus kann eine Anpassung der Richtcharakteristik erst nach einer Montage der Antenne erfolgen, und somit den Betrieb und die Wartung erleichtern, und ein hohes Maß an Diversität bieten.

Es können ferner mit zumindest zwei solcher Gruppen Signale erzeugt werden die ein hohes Maß an Polarisations-, und Raumdiversität bieten.

Als elektronisch steuerbare Impedanz kann beispielsweise eine PIN-Diode, eine Varactor-Diode, ein Feldeffekt-Transistor oder ein MEMS (mikroelektromechanisches System, beispielsweise eine Hochfrequenz-Schalter) mit einer entsprechenden Schaltung verwendet werden.

Die beiden elektronisch steuerbaren Impedanzen schalten jeweils zwischen zumindest zwei vorgegebenen Reflexions-Zuständen der steuerbaren Impedanz mit jeweiligen, unterschiedlichen Reflexionsfaktoren mithilfe der Steuerspannungen, welche von der Steuer-Schaltung bereitgestellt werden, um.

Die jeweilige Steuerspannung steht in direktem Verhältnis zu der gewünschten Impedanz, welche dazu verwendet werden, um einen jeweiligen Reflexionsfaktor am Ort der steuerbaren Impedanz auf der Leitung einzustellen.

Die Reflexionsfaktoren an beiden Teiler-Leitungen dienen dazu, die Dipol-Antenne entsprechend anzusteuern und dadurch eine einstellbare Antennencharakteristik zu erhalten.

Die jeweilig notwendige Steuerspannung ist in Zusammenhang mit der jeweilig realisierten steuerbaren Impedanz und optional mit einer notwendigen Schaltung zu Ansteuerung der gewählten steuerbaren Impedanz, welche von der Steuer-Schaltung umfasst ist, vorab festgelegt.

Der Begriff Reflexionsfaktor oder Reflexionskoeffizient das Amplitudenverhältnis zwischen reflektierter und einfallender Welle beim Übergang in ein anderes Ausbreitungsmedium, wie einem Wechsel des Wellenwiderstandes bei einer Leitung, oder an einer Störstelle, die durch die steuerbare Impedanz gebildet sein kann.

Die Reflexionsfaktoren der jeweiligen steuerbaren Impedanz können aber auch jeweils in einem Bereich zwischen "-1" und "+1" liegen, welche einen Kurzschluss oder einen Leerlauf repräsentieren, um zu erreichen, dass sich die Reflexionen des Signals in den Teiler-Leitungen konstruktiv oder destruktiv überlagern.

Ein Reflexionsfaktor von "-1" entspricht einem Kurzschluss, also einer Totalreflexion mit einer Phaseninvertierung am kurzgeschlossenen Ende einer Leitung.

Ein Reflexionsfaktor von "+1" entspricht einem Leerlauf, also einer Totalreflexion ohne Phaseninvertierung am offenen Ende einer Leitung.

Ein Reflexionsfaktor von "0" entspricht einer idealen Anpassung an den Wellenwiderstand der Leitung, also entsteht keine Reflexion.

In einem bevorzugten Ausführungsbeispiel können auch mehr als zwei vorbestimmte Reflexionsfaktoren einstellbar sein, wie drei, vier oder mehr vorbestimmte Reflexionsfaktoren.

Bei drei vorgegebenen Reflexions-Zuständen der steuerbaren Impedanz oder deren ReflexionsFaktoren kann beispielsweise zwischen den "logischen" Zuständen "-1", "0" und "+1" je steuerbarer Impedanz umgeschaltet werden.

Ein "logischer" Zustand für die steuerbare Impedanz entspricht jeweils einem vorgegebenen Reflexions-Zustand oder Reflexions-Faktor der steuerbaren Impedanz, welcher einen Reflexions-Betrag und einen Reflexions-Phasenwert umfasst.

Dies kann verwendet werden, um eine noch variabler einstellbare Antennencharakteristik zu erhalten.

Vorzugsweise liegt zwischen diesen beiden Reflexions-Zuständen im Betrag der Reflexionsfaktoren eine Distanz von größer Eins vor.

Dies kann auf einfache Weise erreicht werden, indem sich die beiden Reflexionsfaktoren der elektronisch steuerbaren Impedanzen beispielsweise um das Vorzeichen unterscheiden, wie ein Reflexionsfaktor von "-1" und "+1", also eine inverse Phase zwischen den elektronisch steuerbaren Impedanzen vorliegen.

Optional kann dabei der steuerbare Reflexionsfaktor im Betrag in etwa gleich groß sein, und bevorzugt einen Betrag von größer als 0.5 aufweisen.

Unter einer "gegenläufigen Anordnung" von PIN-Dioden als elektronisch steuerbare Impedanzen wird im vorliegenden Kontext verstanden, dass sich die beiden Reflexionsfaktoren der elektronisch steuerbaren Impedanzen um das Vorzeichen unterscheiden, also eine Reflexion bei den, in die zwei Teiler-Leitungen eingespeisten Signalen mit einem Unterschied von 180° gegenüber dem jeweils anderen Signal der jeweils anderen Teiler-Leitung bewirken, um zu erreichen, dass sich die Reflexionen des Signals in den beiden Teiler-Leitungen jeweils konstruktiv oder destruktiv überlagern.

Mit anderen Worten werden an den zwei Teiler-Leitungen eingespeiste Signale an den elektronisch steuerbaren Impedanzen gegenläufig reflektiert, was mit jeweils betragsmäßig entgegengesetzten Reflexionsfaktoren der elektronisch steuerbaren Impedanzen in den jeweiligen Teiler-Leitungen erreicht werden kann.

Durch die Steuer-Schaltung werden der jeweiligen elektronisch steuerbaren Impedanz beispielsweise vordefinierte Steuerspannungen bereitgestellt, welche die elektronisch steuerbare Impedanz so konfigurieren, dass ein vorbestimmter Reflexionsfaktor eingestellt ist, beispielweise "-1" und "+1".

In einer Weiterbildung der Erfindung ist es vorgesehen, dass im jeweiligen Antennenpfad die Teiler-Schaltung auf einem Schaltungsträger mit einer ersten Seite und einer zweiten Seite realisiert ist, und die zwei Teiler-Leitungen auf der ersten Seite und die gemeinsame Bezugsfläche auf der zweiten Seite angeordnet sind.

Dadurch wird der Aufbau der Antenne erheblich vereinfacht.

Es kann ein herkömmliches Schaltungsträger-Material für eine doppelseitige Leiterplatte wie FR4 verwendet werden.

In einer Weiterbildung der Erfindung ist es vorgesehen, dass im jeweiligen Antennenpfad die Dipol-Antennenelemente auch auf dem Schaltungsträger der Teiler-Schaltung angeordnet sind.

Dadurch wird der Aufbau der Antenne weiter vereinfacht.

In einer Weiterbildung der Erfindung ist es vorgesehen, dass im jeweiligen Antennenpfad die Dipol-Antennenelemente auf der zweiten Seite des Schaltungsträgers angeordnet sind.

Dadurch wird der Aufbau der Antenne erheblich vereinfacht.

In einer Weiterbildung der Erfindung ist es vorgesehen, dass im jeweiligen Antennenpfad die Dipol-Antennenelemente mit der Bezugsfläche der Teiler-Schaltung verbunden sind.

Dadurch wird der Aufbau der Antenne erheblich vereinfacht.

In einer Weiterbildung der Erfindung ist es vorgesehen, dass im jeweiligen Antennenpfad die Bezugsfläche der Teiler-Schaltung einen elektrisch nicht-leitenden Trenn-Streifen aufweist, welcher sich ausgehend zwischen den Ausgangs-Punkten der zwei Teiler-Leitungen zum Eingangs-Punkt hin erstreckt.

Dadurch wird eine besonders hohe Symmetrie der Antenne erhalten, was sich positiv auf ein homogenes Antennen-Diagramm auswirkt.

In einer Weiterbildung der Erfindung ist es vorgesehen, dass eine Einspeise-Schaltung zum Einspeisen und Steuern der zwei elektronisch steuerbaren Impedanzen der Steuer-Schaltung in den jeweiligen Antennenpfad eingefügt ist.

Dadurch kann auf besonders einfache Weise die Steuer-Spannung zur Steuerung der elektronisch steuerbaren Impedanzen bereitgestellt werden.

Es ist klar, dass für die zwei verwendeten elektronisch steuerbaren Impedanzen jeweils unterschiedliche Steuerspannungen verwendet werden, je nachdem ob in Durchlassrichtung oder in Sperrrichtung betrieben, da die elektronisch steuerbaren Impedanzen mit unterschiedlicher Polarität betrieben werden (leitend bzw. sperrend).

In einer Weiterbildung der Erfindung ist es vorgesehen, dass die Einspeise-Schaltung in der Teiler-Schaltung vor dem Einspeise-Punkt in den jeweiligen Antennenpfad eingefügt ist.

Dadurch kann auf besonders einfache Weise die Steuer-Spannung zur Steuerung der elektronisch steuerbaren Impedanzen bereitgestellt werden.

In einer Weiterbildung der Erfindung ist es vorgesehen, dass im jeweiligen Antennenpfad die Ausgangs-Punkte der Teiler-Schaltung mit dem Dipol-Antennenelement jeweils über einen Ohm'schen Widerstand verbunden sind.

Dadurch kann auf einfache Weise das Antennen-Diagramm zur Anpassung an eine Anwendung beeinflusst werden. Durch den Widerstand lässt sich somit erreichen, dass die Antenne besonders einfach an Anforderungen verschiedener Anwendungen anpassbar ist.

In einer Weiterbildung der Erfindung ist es vorgesehen, dass mehr als vier bezüglich des Antennen-Einspeisepunkts parallelgeschaltete Antennenpfade (AE) mit jeweils einer Anpassungs-Schaltung (AS), einer Teiler-Schaltung (TS), einer Steuer-Schaltung (SS) und einem Dipol-Antennenelement (DP) angeordnet sind.

Dadurch kann eine noch flexibler steuerbare Antenne hinsichtlich der resultierenden Richtcharakteristik erhalten werden, da entsprechend mehr Antennenpfade individuell steuerbar sind.

Es wird nun ein Ausführungsbeispiel der Erfindung anhand der nachfolgenden Figuren näher erläutert. Die Figuren zeigen in
- Fig. 1: einen Schaltungsträger mit einer erfindungsgemäßen Antenne,
- Fig. 2: ein Ersatzschaltbild für ein Antennen-Element der erfindungsgemäßen Antenne,
- Fig. 3a: eine Darstellung mit einem Einspeisepunkt der Antenne,
- Fig. 3b: eine Darstellung des Schaltungsträgers am Übergang zwischen einer Anpassungs-Schaltung und einer Einspeise-Schaltung,
- Fig. 3c: eine Darstellung von simulierten Feldstärken des Schaltungsträgers im Bereich eines Antennen-Elements,
- Fig. 3d: eine Darstellung einer Teiler-Schaltung,
- Fig. 4a bis 4d: Strahlungsdiagramme der Antenne in verschiedenen Abstrahl-Charakteristiken,
- Fig. 5a und 5b: Durchlass-Diagramme der Antenne in verschiedenen Abstrahl-Konfigurationen,
- Fig. 6a und 6b: Isolations-Diagramme der Antenne in verschiedenen Abstrahl-Konfigurationen,
- Fig. 7a und 7b: Emittierte Leistungs-Diagramme der Antenne in verschiedenen Abstrahl-Konfigurationen,
- Fig. 8a bis 8f: Strahlungsdiagramme der Antenne bei verschiedenen Frequenzen,
- Fig. 9a und 9b: simulierte Feldstärke-Verteilungen der Antenne in verschiedenen Abstrahl-Konfigurationen,
- Fig. 9c und 9d: Detail-Vergrößerungen von simulierten Feldstärke-Verteilungen der vorhergehenden Figur.

**Fig. 1** zeigt einen Schaltkreis mit einer erfindungsgemäßen schaltbare Breitbandantenne ANT.

Die Antenne ANT weist ein Antennen-Einspeisepunkt SP zur Einspeisung eines Eingangs-Signals auf, beispielsweise in Form eines entsprechenden Hochfrequenz-Steckers.

Ferner sind vier bezüglich des Antennen-Einspeisepunkts parallelgeschaltete Antennenpfade AE umfasst.

Die Antennenpfade AE weisen jeweils eine Anpassungs-Schaltung AS, eine Teiler-Schaltung TS, eine Steuer-Schaltung SS und ein Dipol-Antennenelement DP auf.

Jeweils zwei Dipol-Antennenelemente sind in einer ersten Polarisationsrichtung und in einem Abstand von etwa eines ganzzahligen Vielfachen der halben Wellenlänge des Eingangs-Signals zueinander angeordnet.

Die weiteren zwei Dipol-Antennenelemente sind in einer zweiten Polarisationsrichtung, welche normal auf die erste Polarisationsrichtung normal ausgerichtet ist, und in einem Abstand von etwa eines ganzzahligen Vielfachen der halben Wellenlänge des Eingangs-Signals zueinander angeordnet.

Die Dipol-Antenne DP weist an ihren Antennenelemente differentielle Speisepunkte auf.

Durch die elektronisch steuerbaren Impedanzen D1, D2 in Form von PIN-Dioden wird jeweils einer der beiden Signalpfade der Teiler-Schaltung TS aktiviert, und der andere deaktiviert.

Dadurch kann über die Richtung entschieden werden, mit der das Signal auf den differentiellen Speisepunkt der Antenne ANT geführt wird.

In einer Ausführungsform werden zwei elektronisch steuerbare Impedanzen eingesetzt, von denen die eine oder die andere aktiviert und als Kurzschluss geschaltet wird.

Im Wesentlichen wird dabei einer der Signalpfade, also die jeweilige Teiler-Leitung TL1, TL2 deaktiviert, indem Leitungstransformationen ausgehend von der aktivierten PIN-Diode D1, D2 geeignete Impedanzen am Knotenpunkt und an der jeweiligen Seite des differentiellen Antennen-Anspeisepunkts erzeugen.

Am Knotenpunkt wird diesseitig dabei eine leerlaufähnliche Impedanz erzeugt, am Antennen-Anspeisepunkt ist es eine kurzschlussähnliche Impedanz.

Die optimalen Parameter der Signalpfade, wie Impedanzen und Längen der Leitungssegmente hängen von der Impedanz des Speisepunktes der Antenne und der gewünschten Eingangsimpedanz am Knotenpunkt ab.

Der aktivierte Pfad bringt dann das Signal unbeeinflusst vom deaktivierten Pfad vom Knotenpunkt zur anderen Seite des differentiellen Speisepunktes.

Aufgrund der gewählten Position der Hochfrequenz-Schalter D1, D2 und der Leitungsparameter, kann eine extrem breitbandige Umschaltung der Polarität erzeugt werden Die jeweilige Anpassungs-Schaltung AS ist konfiguriert, zwischen dem Antennen-Einspeisepunkt SP und der Teiler-Schaltung TS eine Impedanz-Anpassung für das Eingangs-Signal herzustellen.

Die jeweilige Teiler-Schaltung TS weist zwei Teiler-Leitungen TL1, TL2 zwischen einem Eingangs-Punkt EP und zwei Ausgangs-Punkten AP1, AP2 der Teiler-Schaltung TS mit einer gemeinsamen Bezugsfläche BF auf.

Die Teiler-Schaltung TS ist ferner so konfiguriert, ein über die Anpassungs-Schaltung AS dem Eingangs-Punkt EP bereitgestelltes Signal symmetrisch zu teilen und dem jeweiligen Ausgangs-Punkt AP1, AP2 der Teiler-Schaltung TS zuführen, welche mit dem jeweiligen Dipol-Antennenelement DP verbunden ist.

Die beiden Ausgangs-Punkte AP1, AP2 der Teiler-Schaltung TS sind durch eine VerbindungsLeitung TV verbunden, wodurch ein Signal-Teiler entsteht.

Die Steuer-Schaltung SS weist zwei elektronisch steuerbare Impedanzen D1, D2 auf, wobei jeweils eine der beiden Teiler-Leitungen TL1, TL2 der Teiler-Schaltung TS mit der Bezugsfläche BF der Teiler-Schaltung TS über jeweils eine der beiden elektronisch steuerbaren Impedanzen D1, D2 verbunden sind.

Die beiden PIN-Dioden D1, D2 sind jeweils gegenläufig angeordnet.

Die Steuer-Schaltung SS ist dazu eingerichtet, eine Steuer-Gleichspannung SS den jeweiligen elektronisch steuerbaren Impedanzen D1, D2 bereitzustellen, um das durch die Anpassungs-Schaltung AS bereitgestellte Signal zu schalten und damit die Antennencharakteristik der schaltbaren Breitbandantenne ANT zu steuern.

Die Antenne ANT weist vier Antennenpfade AE auf, welche parallelgeschaltet sind.

Im jeweiligen Antennenpfad AE ist die Teiler-Schaltung TS auf einem Schaltungsträger mit einer ersten Seite und einer zweiten Seite realisiert, beispielsweise FR4.

Die zwei Teiler-Leitungen TL1, TL2 sind auf der ersten Seite und die gemeinsame Bezugsfläche BF ist auf der zweiten Seite angeordnet.

Im jeweiligen Antennenpfad AE sind die Dipol-Antennenelemente DP auch auf dem Schaltungsträger der Teiler-Schaltung TS, nämlich auf der zweiten Seite des Schaltungsträgers angeordnet, und die Dipol-Antennenelemente DP sind mit der Bezugsfläche BF der Teiler-Schaltung TS verbunden.

Die Bezugsfläche BF der Teiler-Schaltung TS weist einen elektrisch nicht-leitenden Trenn-Streifen ST auf, also einen Schlitz, welcher sich ausgehend zwischen den Ausgangs-

Punkten AP1, AP2 der zwei Teiler-Leitungen TL1, TL2 bis zum Eingangs-Punkt EP hin erstreckt.

Ferner ist eine Einspeise-Schaltung ES zum Einspeisen und Steuern der zwei elektronisch steuerbaren Impedanzen D1, D2 der Steuer-Schaltung SS in den jeweiligen Antennenpfad AE eingefügt, in diesem Beispiel zwischen der Anpassungs-Schaltung AS und der Teiler-Schaltung TS, also vor dem Einspeise-Punkt EP in den jeweiligen Antennenpfad AE.

Optional können im jeweiligen Antennenpfad AE die Ausgangs-Punkte AP1, AP2 der Teiler-Schaltung TS mit dem Dipol-Antennenelement DP jeweils über einen Ohm'schen Widerstand verbunden sein.

**Fig. 2** stellt ein Ersatzschaltbild für ein Antennen-Element der erfindungsgemäßen Antenne dar.

Ein Eingangs-Signal wird in den Antennen-Einspeisepunkt SP eingespeist.

Die Anpassungs-Schaltung AS passt die Impedanzen zwischen dem Antennen-Einspeisepunkt SP und der Teiler-Schaltung TS entsprechend an und berücksichtigt ferner insgesamt vier parallel geschaltete Antennenpfade AE.

Die Anpass-Schaltung AS transformiert dem Wellenwiderstand der Teiler-Schaltung TS von 50 Ohm auf einen Betrag von 200 Ohm für einen einzelnen Antennen-Pfad AE.

Die vier Antennen-Pfade mit je 200 Ohm Eingangswiderstand werden parallelgeschaltet, was wiederum zu einem Eingangswiderstand für die Antenne ANT im Antennen-Einspeisepunkt SP von 50 Ohm führt.

Mithilfe der Einspeise-Schaltung ES wird das Einspeisen und Steuern der zwei elektronisch steuerbaren Impedanzen D1, D2 in Form von PIN-Dioden durch eine Steuer-Spannung (engl. "bias") ermöglicht.

Die Steuer-Spannung wird von der Steuer-Schaltung SS in Form einer Gleichspannung bereitgestellt.

Der Teiler wird durch zwei Teiler-Leitungen TL1, TL2 und eine Verbindungsleitung TV zwischen dem Eingangs-Punkt EP und den Ausgangs-Punkten AP1, AP2 gebildet.

Die Dipol-Hälften des Dipols DP sind jeweils mit einem der Ausgangs-Punkte AP1, AP2 verbunden.

**Fig. 3a** zeigt eine räumliche Darstellung der Antenne ANT mit dem Antennen-Einspeisepunkt SP.

**Fig. 3b** zeigt eine räumliche Darstellung des Schaltungsträgers am Übergang zwischen einer Anpassungs-Schaltung AS und einer Einspeise-Schaltung ES.

**Fig. 3c** zeigt eine Darstellung von simulierten Feldstärken des Schaltungsträgers im Bereich eines Antennen-Elements.

**Fig. 3d** zeigt eine Darstellung der Teiler-Schaltung TS, umfassend zwei elektronisch steuerbare Impedanzen D1, D2 der das Steuer-Schaltung SS.

Jeweils eine der beiden Teiler-Leitungen TL1, TL2 der Teiler-Schaltung TS ist mit der Bezugsfläche BF der Teiler-Schaltung TS über jeweils eine der beiden elektronisch steuerbaren Impedanzen D1, D2 verbunden.

Die Leitungen der beiden Teiler-Leitungen TL1, TL2 befinden sich auf der ersten Seite des Schaltungsträgers, und die Bezugsfläche BF sowie der Dipol DP befinden sich auf der zweiten Seite des Schaltungsträgers.

Die Bezugsfläche BF der Teiler-Schaltung TS weist einen elektrisch nicht-leitenden Trenn-Streifen ST auf, also einen Schlitz.

Der Schlitz erstreckt sich ausgehend zwischen den Ausgangs-Punkten AP1, AP2 der zwei Teiler-Leitungen TL1, TL2 zum Eingangs-Punkt EP hin.

Je nach Ausführung kann die Länge des Schlitzes nur etwa die Breite des Dipols DP aufweisen, oder auch bis zum Eingangs-Punkt EP reichen.

Die beiden PIN-Diode D1, D2 sind jeweils gegenläufig bezüglich der Bezugsfläche BF angeordnet und mit dieser verbunden, etwa mit einer Durchkontaktierung.

**Fig. 4a** bis **Fig. 4d** stellen Strahlungsdiagramme der Antenne in verschiedenen Abstrahl-Charakteristiken dar.

Die Strahlungsdiagramme der Antenne zeigen die Elevation über den Azimut-Winkel, wobei vier Varianten für den jeweiligen Abstrahlwinkel einstellbar sind:
- Breit im Azimut und Schmal in der Elevation
- Schmal im Azimut und Breit in der Elevation
- Schmal im Azimut und Schmal in der Elevation
- Breit in Azimut und Elevation mit einer Nullstelle in der Normalachse der Dipole

Alle vier Varianten können in zwei Polarisationsmoden betrieben werden.

Diese Varianten decken einen weiten Bereich von Richtcharakteristiken ab, die für unterschiedliche Anwendungsfälle vorteilhaft sind.

Darüber hinaus können mit zumindest zwei solcher Gruppen Signale erzeugt werden die ein hohes Maß an Polarisations-, und Raumdiversität bieten.

Dies gilt für jede der vier einstellbaren Richtcharakteristiken. Hohe Diversität ist für moderne Funksysteme mit MIMO-Funktionalität entscheidend.

In Fig. 4a ist eine schmale Abstrahl-Charakteristik der Antenne erkennbar.

In Fig. 4b ist eine breite Abstrahl-Charakteristik der Antenne erkennbar.

In Fig. 4c ist eine Abstrahl-Charakteristik der Antenne in Form eines horizontalen Streifens erkennbar.

In Fig. 4d ist eine Abstrahl-Charakteristik der Antenne in Form eines vertikalen Streifens erkennbar.

Durch die elektronische Umschaltung der Richtcharakteristiken und Polarisationsmoden kann die beste Antennenkonfiguration sehr einfach ausgewählt werden, was auch nach der Montage erfolgen kann.

Es entsteht eine steuerbare Antenne in kleiner Bauform, welche gut in Funkprodukte integriert werden kann.

Aufgrund der hohen Bandbreite können z.B. 5 GHz und 6 GHz WLAN mit derselben Antenne abgedeckt werden.

**Fig. 5a** und **Fig. 5b** zeigen Durchlass-Diagramme der Antenne in verschiedenen Abstrahl-Konfigurationen.

Die gewünschten Frequenzbereiche für die Ziel-Anwendungen sind in den Diagrammen ebenfalls eingezeichnet.

In Fig. 5a sind Durchlass-S-Parameter der Antenne in einer Streifen-Konfiguration erkennbar.

Es sind die Durchgangs-S-Parameter zwischen einer ersten Antenne (erster Teil des Index) mit vertikalen Streifen-Konfigurationen V1, V2 oder horizontalen Streifen-Konfiguration H1, H2, und einer zweiten Antenne (zweiter Teil des Index) mit vertikalen Streifen-Konfigurationen V1, V2 oder horizontalen Streifen-Konfiguration H1, H2 dargestellt.

In Fig. 5b sind Durchlass-S-Parameter der Antenne in einer schmal/breit-Konfiguration erkennbar.

Es sind die Durchgangs-S-Parameter zwischen einer ersten Antenne (erster Teil des Index) mit schmaler Konfiguration N1, N2 oder breiter Konfiguration W1, W2, und einer zweiten Antenne (zweiter Teil des Index) mit schmaler Konfiguration N1, N2 oder breiter Konfiguration W1, W2.

**Fig. 6a** und **Fig. 6b** zeigen Isolations-Diagramme der Antenne in verschiedenen Abstrahl-Konfigurationen für eine Bandbreite der Antenne von etwa 4-7 GHz.

In Fig. 6a sind Isolations-S-Parameter der Antenne in einer Streifen-Konfiguration erkennbar.

Es sind die Durchgangs-S-Parameter zwischen einer ersten Antenne (erster Teil des Index) mit vertikalen Streifen-Konfigurationen V1, V2 oder horizontalen Streifen-Konfiguration H1, H2, und einer zweiten Antenne (zweiter Teil des Index) mit vertikalen Streifen-Konfigurationen V1, V2 oder horizontalen Streifen-Konfiguration H1, H2 dargestellt.

In Fig. 6b sind Isolations-S-Parameter der Antenne in einer schmal/breit-Konfiguration erkennbar.

Es sind die Durchgangs-S-Parameter zwischen einer ersten Antenne (erster Teil des Index) mit schmaler Konfiguration N1, N2 oder breiter Konfiguration W1, W2, und einer zweiten Antenne (zweiter Teil des Index) mit schmaler Konfiguration N1, N2 oder breiter Konfiguration W1, W2.

**Fig. 7a** und **Fig. 7b** zeigen emittierte Leistungs-Diagramme der Antenne in verschiedenen Abstrahl-Konfigurationen für eine Bandbreite der Antenne von etwa 4-7 GHz.

In Fig. 7a sind emittierte Leistungen der Antenne in einer schmal/breit- Konfiguration erkennbar.

Es sind die Leistungen für schmale Antennen-Charakteristiken N1, N2 und breite Antennen-Charakteristiken W1, W2 gezeigt.

In Fig. 7b sind emittierte Leistungen der Antenne in einer Streifen-Konfiguration erkennbar.

Es sind die Leistungen für vertikale Streifen-Konfigurationen V1, V2 und horizontale Streifen-Konfiguration H1, H2 gezeigt.

**Fig. 8a** bis **Fig. 8f** zeigen Strahlungsdiagramme der Antenne bei verschiedenen Frequenzen.

Fig. 8a zeigt eine Strahlungs-Feldverteilung bei einer Frequenz von 4 GHz.

Fig. 8b zeigt eine Strahlungs-Feldverteilung bei einer Frequenz von 5.1 GHz.

Fig. 8c zeigt eine Strahlungs-Feldverteilung bei einer Frequenz von 5.9 GHz.

Fig. 8d zeigt eine Strahlungs-Feldverteilung bei einer Frequenz von 6.5 GHz.

Fig. 8e zeigt eine Strahlungs-Feldverteilung bei einer Frequenz von 7.2 GHz.

Fig. 8f zeigt eine Strahlungs-Feldverteilung bei einer Frequenz von 7.5 GHz.

**Fig. 9a** und **Fig. 9b** zeigen simulierte Feldstärke-Verteilungen der Antenne in verschiedenen Abstrahl-Konfigurationen, bei welchen zwei räumlich verteile Maxima (engl. "spacial diversity") und verschiedene Abstrahlrichtungen (engl. "pattern diversity") erkennbar sind.

**Fig. 9c** und **Fig. 9d** zeigen simulierte Feldstärke-Verteilungen der vorhergehenden Figuren in vergrößerter Ansicht, bei welchen verschiedene Polarisationen (engl. "polarization diversity") erkennbar sind, wobei die Antennen dieselbe Polarisation oder die gegenläufige Polarisation (engl. "left hand circular polarization", kurz LHCP, oder engl. "right hand circular polarization", kurz RHCP) aufweisen.

*Unabhängig vom grammatikalischen Geschlecht eines bestimmten Begriffes sind Personen mit männlicher, weiblicher oder anderer Geschlechteridentität mit umfasst.*

### Bezugszeichenliste

AZ Azimut
AE Antennen-Element, Antennen-Pfad
AP1, AP2 Ausgangs-Punkt der Teiler-Schaltung
AS Anpassungs-Schaltung
BF Bezugs-Fläche, Masse
C Kondensator
DP Dipol-Antennenelemente
EL Elevation
EP Eingangs-Punkt der Teiler-Schaltung
ES Einspeise-Schaltung
f Frequenz
L1, L2 Spule
P, P_N1, P_N2, P_W1, P_W2 abgestrahlte Leistung in Watt
SP Einspeisepunkt der Antenne
SS Steuer-Schaltung
TL1, TL2 Teiler-Leitung
TV Teiler-Verbindungsleitung
TS Teiler-Schaltung
S_V1V1, S_V2V2, S_H1H1, S_H2H2, S_N1N1, S_N2N2, SW1W1, S_W2W2, S_V1V1, S_V1H2, S_V1H1, S_V2H2, S_V2H1, S_H2H1, S_N2W2, S_N2N1, S_N1W1,S_W2N1, S_W2W1, S_N1W1
ST S-Parameter

## Patentansprüche

1. Schaltbare Breitbandantenne (ANT) mit einem Antennen-Einspeisepunkt (SP) zur Einspeisung eines Eingangs-Signals, ferner umfassend vier bezüglich des Antennen-Einspeisepunkts parallelgeschaltete Antennenpfade (AE) mit jeweils einer Anpassungs-Schaltung (AS), einer Teiler-Schaltung (TS), einer Steuer-Schaltung (SS) und einem Dipol-Antennenelement (DP),
wobei jeweils zwei Dipol-Antennenelemente in einer ersten Polarisationsrichtung angeordnet sind, und die weiteren zwei Dipol-Antennenelemente in einer zweiten Polarisationsrichtung, welche normal auf die erste Polarisationsrichtung normal ausgerichtet ist, angeordnet sind, und
- die jeweilige Anpassungs-Schaltung (AS) konfiguriert ist, zwischen dem Antennen-Einspeisepunkt (SP) und der Teiler-Schaltung (TS) eine Impedanz-Anpassung für das Eingangs-Signal herzustellen, und
- die jeweilige Teiler-Schaltung (TS) zwei Teiler-Leitungen (TL1, TL2) zwischen einem Eingangs-Punkt (EP) und zwei Ausgangs-Punkten (AP1, AP2) der Teiler-Schaltung (TS) mit einer gemeinsamen Bezugsfläche (BF) aufweist, und die Teiler-Schaltung (TS) ferner so konfiguriert ist, ein über die Anpassungs-Schaltung (AS) dem Eingangs-Punkt (EP) bereitgestelltes Signal symmetrisch zu teilen und dem jeweiligen Ausgangs-Punkt (AP1, AP2) der Teiler-Schaltung (TS) zuführen, welche mit dem jeweiligen Dipol-Antennenelement (DP) verbunden ist, und
- das Steuer-Schaltung (SS) zwei elektronisch steuerbare Impedanzen (D1, D2) aufweist, für welche jeweils zumindest zwei vorbestimmte Reflexionsfaktoren einstellbar sind, wobei jeweils eine der beiden Teiler-Leitungen (TL1, TL2) der Teiler-Schaltung (TS) mit der Bezugsfläche (BF) der Teiler-Schaltung (TS) über jeweils eine der beiden elektronisch steuerbaren Impedanzen (D1, D2) verbunden sind, wobei die beiden elektronisch steuerbaren Impedanzen (D1, D2) jeweils gegenläufig angeordnet sind, und die Steuer-Schaltung (SS) dazu eingerichtet ist, jeweilige Steuerspannungen den jeweiligen elektronisch steuerbaren Impedanzen (D1, D2) bereitzustellen, sodass unterschiedliche Reflexionsfaktoren zwischen den beiden elektronisch steuerbaren Impedanzen (D1, D2) eingestellt sind, um das durch die Anpassungs-Schaltung (AS) bereitgestellte Signal zu schalten und damit die Antennencharakteristik der schaltbaren Breitbandantenne (ANT) zu steuern.

2. Breitbandantenne (ANT) nach dem vorhergehenden Anspruch, wobei im jeweiligen Antennenpfad (AE) die Teiler-Schaltung (TS) auf einem Schaltungsträger mit einer ersten Seite und einer zweiten Seite realisiert ist, und die zwei Teiler-Leitungen (TL1, TL2) auf der ersten Seite und die gemeinsame Bezugsfläche (BF) auf der zweiten Seite angeordnet sind.

3. Breitbandantenne nach dem vorhergehenden Anspruch, wobei im jeweiligen Antennenpfad (AE) die Dipol-Antennenelemente (DP) auch auf dem Schaltungsträger der Teiler-Schaltung (TS) angeordnet sind.

4. Breitbandantenne nach dem vorhergehenden Anspruch, wobei im jeweiligen Antennenpfad (AE) die Dipol-Antennenelemente (DP) auf der zweiten Seite des Schaltungsträgers angeordnet sind.

5. Breitbandantenne nach dem vorhergehenden Anspruch, wobei im jeweiligen Antennenpfad (AE) die Dipol-Antennenelemente (DP) mit der Bezugsfläche (BF) der Teiler-Schaltung (TS) verbunden sind.

6. Breitbandantenne nach dem vorhergehenden Anspruch, wobei im jeweiligen Antennenpfad (AE) die Bezugsfläche (BF) der Teiler-Schaltung (TS) einen elektrisch nicht-leitenden Trenn-Streifen (ST) aufweist, welcher sich ausgehend zwischen den Ausgangs-Punkten (AP1, AP2) der zwei Teiler-Leitungen (TL1, TL2) zum Eingangs-Punkt (EP) hin erstreckt.

7. Breitbandantenne nach einem der vorhergehenden Ansprüche, wobei eine Einspeise-Schaltung (ES) zum Einspeisen und Steuern der zwei elektronisch steuerbaren Impedanzen (D1, D2) der Steuer-Schaltung (SS) in den jeweiligen Antennenpfad (AE) eingefügt ist.

8. Breitbandantenne nach dem vorhergehenden Anspruch, wobei die Einspeise-Schaltung (ES) in der Teiler-Schaltung (TS) vor dem Einspeise-Punkt (EP) in den jeweiligen Antennenpfad (AE) eingefügt ist.

9. Breitbandantenne nach einem der vorhergehenden Ansprüche, wobei im jeweiligen Antennenpfad (AE) die Ausgangs-Punkte (AP1, AP2) der Teiler-Schaltung (TS) mit dem Dipol-Antennenelement (DP) jeweils über einen Ohm'schen Widerstand verbunden sind.

10. Breitbandantenne nach einem der vorhergehenden Ansprüche, wobei mehr als vier bezüglich des Antennen-Einspeisepunkts parallelgeschaltete Antennenpfade (AE) mit jeweils einer Anpassungs-Schaltung (AS), einer Teiler-Schaltung (TS), einer Steuer-Schaltung (SS) und einem Dipol-Antennenelement (DP) angeordnet sind.
